# FASCICULE DE BREVET EUROPEEN

(11) **EP 0 918 930 B1**
(45) Date de publication et mention de la délivrance du brevet: **10.09.2003**
(21) Numéro de dépôt: 97934571.7
(22) Date de dépôt: 16.07.1997
(51) Int. Cl.: F02P 3/02, H01F 38/12

(54) **BOBINE D'ALLUMAGE**
ZÜNDSPULE
IGNITION COIL

(30) Priorité: 17.07.1996 FR 9608936
(43) Date de publication de la demande: 02.06.1999
(73) Titulaire: Johnson Controls Automotive Electronics, 95520 Osny (FR)
(72) Inventeur: HERITIER-BEST, Pierre, F-63500 Orbeil (FR); METZELARD, Olivier, F-63500 Issoire (FR)
(74) Mandataire: Bloch, Gérard
(86) Numéro de dépôt international: FR9701318
(87) Numéro de publication internationale: WO98003791

(56) Documents cités:
- EP-A- 0 663 526
- CH-A- 286 238
- FR-A- 2 624 559

## Description

La présente invention concerne une bobine d'allumage, du type destiné à être monté sur une bougie pour l'alimentation électrique individuelle de cette bougie.

On connaît de telles bobines comprenant un noyau magnétique, un bobinot secondaire tubulaire à l'intérieur duquel est disposé le noyau et sur lequel est enroulé le fil secondaire, cet ensemble étant placé dans le bobinot primaire sur lequel est enroulé le fil primaire. Une armature tubulaire métallique fendue, pour éviter les courants de Foucault, est placée autour de l'ensemble pour assurer le retour du flux magnétique et un boîtier en matière plastique renferme le tout.

On comprend que ces bobines doivent néanmoins présenter un faible diamètre puisqu'elles sont logées dans des puits de la culasse du moteur, immédiatement au dessus des bougies qu'elles alimentent.

Or, il importe que la distance radiale entre le primaire et le secondaire soit la plus grande possible. En effet, lorsque cette distance augmente, la capacité du secondaire décroît et la tension de claquage augmente. En outre, pour le cas où, du fait de chocs thermiques que pourrait subir la bougie, des micro-fissures se produiraient, il est intéressant d'augmenter le chemin de claquage de l'arc.

Le problème réside dans le fait que le diamètre extérieur du boîtier est imposé par le diamètre des puits. Par ailleurs, la plupart des paramètres dimensionnels de la bobine sont imposés par ses caractéristiques électriques. Il est donc nécessaire que les boîtiers soient le plus minces possibles, et donc difficiles à réaliser et coûteux en rebuts.

La présente invention vise à pallier ces inconvénients.

A cet effet, l'invention a pour objet une bobine d'allumage, du type destiné à être monté sur une bougie pour l'alimentation électrique individuelle de cette bougie, comprenant un enroulement secondaire intérieur, un enroulement primaire extérieur, une armature de retour de flux et un boîtier, caractérisée par le fait que ledit boîtier n'entoure que l'enroulement secondaire, l'enroulement primaire étant bobiné sur le boîtier à l'extérieur de ce dernier, et étant lui-même entouré par l'armature de retour de flux.

Du fait que l'on bobine directement le primaire sur le boîtier, le bobinot primaire est supprimé. Le boîtier peut donc être épais et en conséquence fabriqué beaucoup plus facilement. En outre, il participe à l'isolation et limite grandement les risques de contournement d'arc entre la sortie haute-tension et l'enroulement primaire.

Dans un mode de réalisation particulier, le boîtier se présente sous la forme d'un organe de révolution, dont la surface extérieure comporte un premier renfoncement annulaire pour recevoir l'armature de retour de flux, et un deuxième renfoncement annulaire, inclus dans le premier axialement et plus profond radialement, pour recevoir l'enroulement primaire.

On décrira maintenant, à titre d'exemple non limitatif, un mode de réalisation particulier de l'invention, en référence aux dessins schématiques annexés dans lesquels:
- la figure 1 est une vue en perspective écorchée d'une bobine selon l'invention;
- la figure 2 est une vue en demi vue en coupe axiale de cette bobine; et
- la figure 3 est une vue en perspective éclatée de certains de ses éléments.

La bobine représentée aux figures comprend de façon connue un bobinot 1 d'enroulement secondaire, sur lequel le fil secondaire 2 est enroulé. Ce fil secondaire est relié électriquement à une sortie haute tension 3.

Le boîtier 4 selon l'invention est disposé autour de l'enroulement secondaire. Ce boîtier est tubulaire et l'ensemble secondaire est disposé à son intérieur

Le boîtier 4, réalisé en matière plastique moulée est de révolution et comprend pour l'essentiel un corps 4' et un prolongement 4" entourant la sortie haute tension 3. Le corps 4' est composé d'une partie cylindrique centrale 5, d'un flasque d'extrémité supérieure 6 et d'un flasque inférieur 7 séparant la partie 5 du prolongement 4".

La partie cylindrique 5 comporte deux renfoncements annulaires en gradins. Le premier 8, reçoit l'armature 9 de retour de flux, constituée d'une tôle roulée fendue le long d'une de ses génératrices. Compris dans ce premier renfoncement, un deuxième renfoncement 10 reçoit l'enroulement primaire entre son fond et l'armature 9.

Le boîtier 4 est donc situé, selon l'invention, entre les deux enroulements.

La bobine comprend enfin, de façon connue, à sa partie supérieure un connecteur 20 d'alimentation de l'enroulement primaire, et à sa partie inférieure un embout 21 assurant l'étanchéité sur la bougie. D'autres terminaisons étanches sont envisageables.

Dans un mode de réalisation, on surmoule directement le boîtier 4 sur l'enroulement secondaire, éventuellement revêtu d'une gaine rétractable enduite ou non de colle à l'intérieur. On évite ainsi la présence d'air, ce qui a pour effet de supprimer les effluves haute tension.

## Revendications

1. Bobine d'allumage, du type destiné à être monté sur une bougie pour l'alimentation électrique individuelle de cette bougie, comprenant un enroulement secondaire intérieur (2), un enroulement primaire extérieur, une armature de retour de flux (9) et un boîtier (4), **caractérisée par le fait que** ledit boîtier n'entoure que l'enroulement secondaire, l'enroulement primaire étant bobiné sur le boîtier à l'extérieur de ce dernier, et étant lui-même entouré par l'armature de retour de flux.

2. Bobine selon la revendication 1, dans laquelle le boîtier se présente sous la forme d'un organe de révolution, dont la surface extérieure comporte un premier renfoncement annulaire (8) pour recevoir l'armature de retour de flux, et un deuxième renfoncement annulaire (10), inclus dans le premier axialement et plus profond radialement, pour recevoir l'enroulement primaire.

## Patentansprüche

1. Zündspule, die für die Montage an einer Zündkerze für die individuelle Stromversorgung dieser Zündkerze bestimmt ist, bestehend aus einer inneren Sekundärwicklung (2), einer äußeren Primärwicklung, einer Flussrücklauf-Armatur (9) und einem Gehäuse (4), **dadurch gekennzeichnet, dass** das besagte Gehäuse nur die Sekundärwicklung umgibt, wobei die Primärwicklung außen am Gehäuse gewickelt ist und ihrerseits von der Flussrücklauf-Armatur umgeben wird.

2. Spule nach Anspruch 1, bei der das Gehäuse aus einem Rotationsorgan besteht, dessen Außenfläche eine erste ringförmige Verstärkung (8) für die Aufnahme der Flussrücklauf-Armatur aufweist, sowie eine zweite ringförmige Verstärkung (10), die axial in der ersten eingeschlossen und radial tiefer ist, um die Primärwicklung aufzunehmen.

## Claims

1. An ignition coil of the type intended to be mounted on a spark plug for the individual electrical supply to this spark plug, comprising an internal secondary winding (2), an external primary winding, a flux return armature (9) and a casing (4), **characterised by** the fact that the said casing surrounds only the secondary winding, the primary winding being wound on the casing outside the latter, and being itself surrounded by the flux return armature.

2. A coil according to Claim 1, in which the casing is in the form of a member generated by rotation, whose external surface has a first annular indentation (8) for receiving the flux return armature, and a second annular indentation (10), included in the first axially and deeper radially, for receiving the primary winding.
